# EUROPÄISCHE PATENTSCHRIFT

(11) **EP 0 891 821 B1**
(45) Veröffentlichungstag und Bekanntmachung des Hinweises auf die Patenterteilung: **14.01.2004**
(21) Anmeldenummer: 98250208.0
(22) Anmeldetag: 15.06.1998
(51) Int. Cl.: B21B 37/38

(54) **Verfahren zum Walzen von Flachmaterial und Band**
Method of rolling flat material and strips
Procédé pour laminer des produits plats et des bandes

(30) Priorität: 09.07.1997 DE 19730262
(43) Veröffentlichungstag der Anmeldung: 20.01.1999
(73) Patentinhaber: SMS Demag AG, 40237 Düsseldorf (DE)
(72) Erfinder: Quambusch, Herbert, Ing., 40882 Ratingen (DE)
(74) Vertreter: Meissner, Peter E., Dipl.-Ing.

(56) Entgegenhaltungen:
- DE-A- 3 728 795
- DE-A- 4 417 274
- US-A- 4 773 246
- PATENT ABSTRACTS OF JAPAN vol. 004, no. 158 (M-039), 5. November 1980 (1980-11-05) -& JP 55 109509 A (NIPPON STEEL CORP;OTHERS: 01), 23. August 1980 (1980-08-23)
- DATABASE WPI Section Ch, Week 198434 Derwent Publications Ltd., London, GB; Class M21, AN 1984-212560 XP002195081 -& SU 1 065 053 A (LIPETSK POLY), 7. Januar 1984 (1984-01-07)
- PATENT ABSTRACTS OF JAPAN vol. 009, no. 003 (M-349), 9. Januar 1985 (1985-01-09) -& JP 59 156509 A (MITSUBISHI JUKOGYO KK), 5. September 1984 (1984-09-05)

## Beschreibung

Die Erfindung betrifft ein Verfahren zum Walzen von Flachmaterial und Band in einem Walzgerüst mit Arbeits- und Stützwalzen sowie mit Einrichtungen zum Ausbalancieren sowie zur positiven und negativen Biegung der in Ihren Einbaustücken gelagerten Arbeitswalzen, bestehend aus vertikal angeordneten Kolben-Zylindereinheiten, die beidseitig sich am Ständer abstützend von oben und unten gegen an jedem Einbaustück ausgebildete, sich in Richtung Ständerfenster erstreckende Vorsprünge anlegbar sind und mit denen - je nach Beaufschlagung der Kolben-Zylindereinheiten - die Einbaustücke voneinander weg und aufeinander zu bewegbar sind (siehe z.B. DE-A-44 17 274).

In Quarto-Walzgetüsten stehen verschiedene Stellglieder zur Beeinflußung von Walzspalt und Bandprofil zur Verfügung. Eines davon ist die positive und negative Biegung der Arbeitswalzen, die in der vertikalen Walzspaltebene mittels Hydraulikzylinder über ihre Längsachsen nach beiden Richtungen gebogen werden können. Dadurch kann das Querschnittsprofil des Walzgutes in begrenztem Umfang angepaßt bzw. verändert werden.

Die "positive" Biegung erfolgt über Kolben-Zylindereinheiten, die gleichzeitig der Ausbalancierung der Walzen dienen und die mittelbar oder unmittelbar im Ständerfenster, beispielsweise in Hydraulikblöcken eingesetzt sind. In diesen Hydraulikblöcken oder in Wirkverbindung mit den Stützwalzeneinbaustücken befinden sich die Kolben-Zylindereinheiten für die "negative" Biegung, mit denen die Walzen im Sinne einer konvexen Querschnittskontur des Walzspaltes gebogen werden können.

Die negative Arbeitswalzenbiegung hat jedoch den Nachteil, daß sie erst eingeschaltet werden kann, wenn das Walzgut in den Walzspalt eingelaufen ist. Das bedeutet, daß zur Beaufschlagung der Kolben-Zylindereinheiten für die negative Arbeitswalzenbiegung Walzlast gegeben sein muß, da sonst der Kontakt zwischen Arbeits- und Stützwalze nicht gewährleistet ist. Das Ergebnis dieser Voraussetzung ist der Verlust von ungeregelten nicht verkaufsfähigen Bandlängen am ein- und auslaufenden Band, deren Länge aufgrund von Schalt- und Regelzeiten erheblich ist.

Aufgabe der vorliegenden Erfindung ist es, ausgehend von bekannten Verfahren zur positiven und negativen Arbeitswalzenbiegung, durch eine entsprechende Regelung der Kolben-Zylindereinheiten für die positive Walzenbiegung bzw die Arbeitswalzenausbalancierung und der Kolben-Zylindereinheiten für die negative Walzenbiegung den Verlust von ungeregelten Bandlängen zu minimieren und dadurch die Wirtschaftlichkeit des Walzwerkes zu erhöhen.

Zur Lösung der Aufgabe wird das erfindungsgemäße Verfahren vorgeschlagen, das durch die folgenden Verfahrensschritte gekennzeichnet ist:
a) die Arbeitswalzen werden bei geöffnetem Walzspalt mittels der Kolben-Zylindereinheiten für die positive und negative Walzenbiegung spielfrei gegen die Stützwalzen gefahren,
b) der Druck in den Kolber-Zylindereinheiten für die negative Biegung und damit die negative Walzenbiegekraft wird so eingestellt, daß mit dieser Einstellung die für die Profil- und Planheitsregelung der Walzstraße unter Last notwendige Walzspaltkorrektur erreicht wird,
c) der Druck in den Kolben-Zylindereinheiten für die Ausbalancierung und positive Biegung und damit die positive Walzenbiegekraft wird um die notwendige Ausbalancierungskraft höher eingestellt,
d) beim Einlaufend des Walzgutes erweitert die Walzkraft den Walzspalt auf die gewünschte Größe, wobei die erforderliche Ausbalancierungskraft automatisch von der Walzkraft übernommen wird,
e) beim Auslaufen des Walzgutes aus dem Walzspalt verringert sich dieser und die erforderliche Ausbalancierungskraft wird automatisch durch die Zylindereinheiten für die positive Biegung wieder hergestellt.

Bei geöffnetem ungefüllten Walzspalt werden die Arbeitswalzen mittels der Kolben-Zylindereinheiten für die positive und negative Walzenbiegung so ausbalanciert, daß eine ausreichende Anpreßkraft zwischen den Stütz- und Arbeitswalzen vorliegt, um die Stützwalzen schupffrei zu drehen und die Lagerspiele der Stütz- und Arbeitswalzen zu eliminieren. Dabei wird die negative Walzenbiegekraft und damit der Druck in den Kolben-Zylindereinheiten geregelt durch ein Servoventil so eingestellt, daß die für die Profil- und Planheitsregelung der Straße notwendige Walzspaltkontur unter Last, erreicht wird. Die positive Walzenbiegekraft ist dabei um die notwendige Ausbalancierkraft höher eingestellt.

Erfindungsgemäß werden nach dem Einlaufen des Walzgutes in den Walzspalt die Zylinder der Kolben-Zylindereinheiten zur positiven Arbeitswalzenbiegung an die Einbaustücke herangefahren und in ihrer Position festgelegt, nachdem die Ausbalancierkraft durch die Walzkraft übernommen wurde, wobei die sich einstellende Krafterhöhung in den Zylindern zur positiven Arbeitswalzenbiegung durch Erhöhung der Kraft für die negative Walzenbiegung kompensiert wird. Durch die Walzkraft wird der Walzspalt auf die gewünschte Größe erweitert, wobei die Kraft zur Ausbalancierung durch die Walzkraft übernommen wird, wodurch die Ausbalancierzylinder den Kontakt zu den Einbaustücken verlieren. Die Zylinder der Kolben-Zylindereinheiten werden sodann gegen die Einbaustücke gefahren und in ihrer Position festgelegt. Gleichzeitig verstärken die Zylinder zur negativen Arbeitswalzenbiegung den Durchbiegeeffekt der Arbeitswalzen durch die Walzkraft und erzeugen somit die gewünschte Walzspaltkontur.

Verläßt das Bandende den Walzspalt, so wird durch das Zurückfedern des Walzgerüstes in die unbelastete Position bei geschlossenem Regelventil für die Ausbalancierzylinder die notwendige Ausbalancierkraft automatisch erzeugt, um ein Zusammenschlagen der Arbeitswalzen zu verhindern. Damit ist bis zum auslaufenden Ende des Bandes eine Regelung der Walzspaltkorrektur des Bandprofils möglich; die die Produktivität beeinträchtigenden Endenverluste werden durch die Erfindung vermieden.

Darüber hinaus ist es nach einem anderen Merkmal der Erfindung möglich, durch entsprechende Druckerhöhung oder Druckreduzierung in den Kolben-Zylindereinheiten für die positive und negative Walzenbiegung von negativer auf positive Biegung der Walzen umzuschalten. Hierdurch ist das zusätzliche Stellglied des negativen Walzenbiegens auch während des Bandlaufs wirksam und hat somit ganz besondere Bedeutung im Fall des Endloswalzens.

Die hydraulische Ausrüstung und Steuerung ist so ausgelegt, daß die entsprechenden Schaltvorgänge ablaufen sowie Druckschwankungen/Druckspitzen kompensiert werden können.

Die Erfindung läßt sich sowohl in Breitbandfertigstraßen, Quarto-Reversiergerüsten, Grobblechstraßen, Steckelstraßen und in Dünnbrammengieß- und -walzanlagen anwenden. Ein besonderer Vorteil der Erfindung ist darin zu sehen, daß die für das Verfahren erforderliche Regelung nachträglich in bestehende Walzwerke eingesetzt werden kann, wobei die vorhandenen Kolben-Zylindereinheiten verwendet werden können.

## Patentansprüche

1. Verfahren zum Walzen von Flachmaterial und Band in einem Walzgerüst mit Arbeits- und Stützwalzen sowie mit Einrichtungen zum Ausbalancieren sowie zur positiven und negativen Biegung der in ihren Einbaustücken gelagerten Arbeitswalzen, bestehend aus vertikal angeordneten Kolben-Zylindereinheiten, die beidseitig sich am Ständer abstützend von oben und unten gegen an jedem Einbaustück ausgebildete, sich in Richtung Ständerfenster erstreckende Vorsprünge anlegbar sind und mit denen - je nach Beaufschlagung der Kolben-Zylindereinheiten - die Einbaustücke voneinanderweg und aufeinanderzubewegbar sind,
**gekennzeichnet durch** folgende Verfahrensschritte:
a) die Arbeitswalzen werden bei geöffnetem Walzspalt mittels der Kolben-Zylindereinheiten für die positive und negative Walzenbiegung spielfrei gegen die Stützwalzen gefahren,
b) der Druck in den Kolben-Zylindereinheiten für die negative Biegung und damit die negative Walzenbiegekraft wird so eingestellt, daß mit dieser Einstellung die für die Profil- und Planheitsregelung der Walzstraße unter Last notwendige Walzspaltkorrektur erreicht wird,
c) der Druck in den Kolben-Zylindereinheiten für die Ausbalancierung und positive Biegung und damit die positive Walzenbiegekraft wird um die notwendige Ausbalancierungskraft höher eingestellt,
d) beim Einlaufend des Walzgutes erweitert die Walzkraft den Walzspalt auf die gewünschte Größe, wobei die erforderliche Ausbalancierungskraft automatisch von der Walzkraft übernommen wird,
e) beim Auslaufen des Walzgutes aus dem Walzspalt verringert sich dieser und die erforderliche Ausbalancierungskraft wird automatisch **durch** die Zylindereinheiten für die positive Biegung wieder hergestellt

2. Verfahren zum Walzen von Flachmaterial und Band in einem Walzgerüst mit Arbeits- und Stützwalzen nach Anspruch 1,
**dadurch gekennzeichnet,**
**daß** nach dem Einlaufen des Walzgutes in den Walzspalt die Zylinder der Kolben-Zylindereinheiten zur positiven Arbeitswalzenbiegung an die Einbaustücke herangefahren und in ihrer Position festgelegt werden, nachdem die Ausbalancierungskraft durch die Walzkraft übernommen wurde, wobei die sich einstellende Krafterhöhung in den Zylindem zur positiven Arbeitswalzenbiegung durch Erhöhung der Kraft für die negative Walzenbiegung kompensiert wird.

3. Verfahren zum Walzen von Flachmaterial und Band in einem Walzgerüst mit Arbeits- und Stützwalzen nach Anspruch 1 und 2,
**dadurch gekennzeichnet,**
**daß** auch während des Walzprozesses durch entsprechende Druckerhöhung oder Druckreduzierung in den Kolben-Zylindereinheiten für die positive und negative Walzenbiegung von negativer auf positive Biegung der Walzen umschaltbar ist.

## Claims

1. Method of rolling flat material and strip on a rolling stand with working and backup rollers, and with equipment for the counterbalancing and the negative and positive bending of the working rollers which are mounted on bearings in their chocks, consisting of piston cylinder units arranged vertically, which can be positioned so that they rest on the frame at both sides at top and bottom against projections, extending towards the frame window, formed on each chock, and by means of which - depending on the load acting on the piston cylinder units - the chocks can be moved away from and towards each other,
**characterised by** the following process stages:
a. when the roller gap is open, the working rollers are moved, by means of the piston cylinder units for the positive and negative bending of the rollers, free of play towards the backup rollers;
b. the pressure in the piston cylinder units for negative bending, and thus the negative roller bending force, is set in such a way that the use of this setting provides the roller gap correction which is required for the section and shape control of the rolling mill when under load;
c. the pressure in the piston cylinder units for counterbalancing and for positive bending, and thus the positive roller bending force, is set higher by the amount of counterbalancing force required;
d. at the entry end of the piece being rolled, the rolling force expands the roller gap to the desired width, the necessary counterbalancing force being automatically taken on by the rolling force,
e. when the rolled piece leaves the roller gap, the latter becomes narrower, and the necessary counterbalancing force is automatically produced by the cylinder units for positive bending.

2. Method of rolling flat material and strip on a rolling stand with working and backup rollers as in Claim 1,
**characterised in that**,
after the rolling stock has entered the roller gap, the cylinders of the piston cylinder units for the positive bending of the working rollers are moved up to the chocks and are fixed in position, after which the counterbalancing force is taken on by the rolling force, the increase in force which is developing in the cylinders for the positive bending of the working rollers being compensated for by an increase in the force for negative roller bending.

3. Method of rolling flat material and strip on a rolling stand with working and backup rollers as in Claim 1 and 2,
**characterised in that**
a switchover can be made, even during the rolling process, from negative to positive bending of the rollers by a corresponding increase or decrease in pressure in the piston cylinder units for positive and negative roller bending.

## Revendications

1. Procédé destiné au laminage de produits plats et de bandes dans une cage de laminoir comportant des cylindres de travail et de soutien, ainsi que des dispositifs destinés à l'équilibrage ainsi qu'à la flexion positive et négative des cylindres de travail montés dans leurs empoises, constitués de vérins disposés verticalement qui prennent appui de part et d'autre du montant, et peuvent être appliqués de haut en bas contre des saillies formées sur chaque empoise, lesquelles saillies s'étendent en direction des fenêtres des montants, et avec lesquels - en fonction de l'alimentation des vérins - les empoises peuvent être écartées les unes des autres et déplacées les unes vers les autres
**caractérisé par** les phases de procédé suivantes :
a) à l'état ouvert de l'emprise des cylindres, les cylindres de travail sont placés sans jeu contre les cylindres de soutien au moyen des vérins destinés à la flexion positive et négative des cylindres,
b) la pression dans les vérins pour la flexion négative, et par conséquent la force de flexion négative des cylindres, est réglée de telle sorte que la correction de l'emprise des cylindres nécessaire en charge pour le réglage du profil et de la planéité du train de laminage soit obtenue par ce réglage,
c) la pression dans les vérins pour l'équilibrage et la flexion positive, et par conséquent la force de flexion positive des cylindres, est réglée à une valeur supérieure à celle correspondant à la force d'équilibrage nécessaire,
d) au niveau de l'extrémité d'entrée du produit à laminer, la force de laminage élargit l'emprise des cylindres à la dimension souhaitée, la force d'équilibrage nécessaire étant reprise automatiquement par la force de laminage,
e) lors de la sortie du produit laminé de l'emprise des cylindres celle-ci se réduit, et la force d'équilibrage nécessaire est rétablie automatiquement par les vérins destinés à la flexion positive.

2. Procédé destiné au laminage de produits plats et de bandes dans une cage de laminoir comportant des cylindres de travail et de soutien selon la revendication 1,
**caractérisé en ce que**,
après l'entrée du produit à laminer dans l'emprise des cylindres, les cylindres des vérins destinés à la flexion positive des cylindres de travail sont rapprochés des empoises, et bloqués dans leur position après que la force d'équilibrage a été reprise par la force de laminage, l'augmentation de force s'instaurant dans les cylindres destinés à la flexion positive des cylindres de travail étant compensée par l'augmentation de la force pour la flexion négative des cylindres.

3. Procédé destiné au laminage de produits plats et de bandes dans une cage de laminoir comportant des cylindres de travail et de soutien selon les revendications 1 et 2,
**caractérisé en ce que**,
par une augmentation de pression ou une réduction de pression correspondante dans les vérins destinés à la flexion positive et négative des cylindres, il est également possible de commuter de la flexion négative sur la flexion positive des cylindres pendant le processus de laminage.
